# EUROPÄISCHE PATENTSCHRIFT

(11) **EP 0 454 177 B1**
(45) Veröffentlichungstag und Bekanntmachung des Hinweises auf die Patenterteilung: **14.09.1994**
(21) Anmeldenummer: 91108118.0
(22) Anmeldetag: 03.05.1988
(51) Int. Cl.: A61H 33/02

(54) **Wasserbecken mit Luftsprudelvorrichtung, mit Halteventil in der Saugleitung**
Water bath tub with air spray line with stop valve in the suction line
Bassin d'eau à jet d'air avec valve de retenue dans la conduite d'aspiration

(30) Priorität: 06.05.1987 DE 3715010
(43) Veröffentlichungstag der Anmeldung: 30.10.1991
(62) Teilanmeldung aus: 88107070.0
(73) Patentinhaber: Schüssler, Günter, D-63322 Rödermark (DE)
(72) Erfinder: Schüssler, Günter, D-63322 Rödermark (DE)

(56) Entgegenhaltungen:
- EP-A- 0 164 068
- EP-A- 0 215 514
- EP-A- 0 268 050
- DE-A- 3 607 788
- GB-A- 2 152 811

## Beschreibung

Die Erfindung geht aus von einem Wasserbecken, in dessen Umfassungswände Einstrahldüsen für Wasser und/oder Luft vorgesehen sind und die Einstrahldüsenmündungen verschließbar sind und dessen Zuleitungssystem durch Zirkulation des Umlaufwassers gespült werden kann.

Durch die GB-A-2 152 811 ist ein Verfahren und Vorrichtung zum Desinfizieren des Umlaufsystems einer Whirlpool-Badewanne bekannt.

Das Umlaufsystem weist dazu verschiedene Ventile und Einstrahldüsen auf, die manuell zu bedienen oder die über einen Mechanismus bedienbar sind.
Nach der Umschaltung verschiedener Ventile und dem Verschluß der Einstrahldüsenmündungen wird unter Nutzung der Luftzufuhrleitungen und deren Verlängerung ein Strömungskreislauf gebildet, der nicht durch den Innenraum der Wanne führt und in den ein Chemikalienbe hälter eingeschaltet ist. Beim Einschalten der Umlaufpumpe werden die Chemikalien innerhalb des Strömungskreislaufes zirkuliert.
Das Entsorgen der Reinigungschemikalien in den Kanal erfolgt in der für den Badebetrieb bestimmten Stellung des Ablaufventils, während die Entleerung des Badewassers und des Zirkulationssystems nach Anheben des Ablaufventil-Stopfens erfolgt.

Diese bekannten Einrichtungen haben den Nachteil, daß die Düsenmündungen jeweils in Flußrichtung des Einstrahlmediums zum Innenbecken hin öffnen und entweder durch hydrostatische Kräfte oder unter Zuhilfenahme von Federkraft schließen. Die Ventilsitze schließen dabei nicht kraftvoll und unterliegen stets einer unbekannten und sich ändernden Verschlußkraft. Bei der geringsten Verschmutzung der Ventilsitze durch Kalk, Haare etc. ist eine zuverlässige Abdichtung nicht mehr gegeben. Bei Spülung unter Druck heben die Ventilsitze ab und das Spülwasser gelangt nachteiligerweise in das Innenbecken. Eine druckabhängige und leistungsstarke Spülung und Reinigung, wie diese für solche unzugängigen Zuleitungssysteme gefordert wird, ist daher mit den bekannten Düsenverschlußeinrichtungen nicht möglich. Diese Nachteile führen auch bei der Beseitigung von Restwasser aus den Zuleitungssystemen zu Problemen. Die zur Austreibung von Restwasser eingeblasene Druckluft entweicht an den Düsenverschlüßen, die unter dem Druck der Luft die Düsenmündungen zum Innenbecken hin öffnen. Membranventile flattern in drucklosem Zustand und lassen insbesondere dann Badewasser in das Zuleitungssystem einlaufen, wenn die Membrane nicht von Druck beaufschlagt ist. Aufgabe der Erfindung ist es, die Hygienebedingungen eines Whirlpools zu verbessern.

### Vorteile der Erfindung.

Diese Aufgabe wird durch die im kennzeichnenden Teil des Hauptanspruches genannten Merkmalen gelöst.

In der weiteren Ausbildung wird durch zuverlässigen Verschluß der Düsenmündung zum Innenbecken hin ermöglicht, eine reinigende Lösung unter entsprechender Druckbeaufschlagung innerhalb des Zuleitungssystemes zu zirkulieren und zugesetzte Reinigungschemikalien auf dortige Bakterien und Ablagerungen einwirken zu lassen.

Restwassermengen können unter Zuhilfenahme von Druckluft aus dem Zuleitungssystem ausgeblasen werden, ohne daß Spritzwasser in das Innenbecken gelangt. Der Verschluß und/oder Öffnungsvorgang kann sowohl durch ein gasförmiges, wie auch durch ein flüssiges Medium oder kombiniert bewirkt werden. Auch Hilfsenergie, wie beispielsweise die Kraft eines zusätzlichen Druckerzeugers hydraulischer oder pneumatischer Art ist möglich. Vorteilhafterseise wird der Verschluß und oder der Öffnungsvorgang durch das Transportmedium bewirkt. Transportmedium kann sein: Badewasser, Zirkulationsmittel, Druckluft oder ein Gemisch oder ein zusätzliches Medium, das durch einen weiteren Druckerzeuger herangeführt wird, beispielsweise Frischwasser aus der Hauswasserversorgung, das gleichzeitig als Spülmittel dient. Die Ausgestaltung des Düsengehäuses mit mehreren Ein-/Ausgangen hat den Vorteil, daß diese wechselseitig genutzt werden können, sodaß der Ventilkörper aus verschiedenen Richtungen durch das strömende Medium bewegt werden kann und das Düsengehäuse selbst zum Mehrwegeventil gestaltet ist und die verschiedenen Ventilbewegungen, entsprechend den gewünschten Funktionen zwischen Einlaßöffnung und Auslaßöffnung ihre Funktion ändern.

Weitere Vorteile sind der nachfolgenden Beschreibung eines bevorzugten Ausführungsbeispieles, den Zeichnungen und den Ansprüchen entnehmbar. Es zeigt:
Fig. 1 einfache schematische Darstellung des Strömungssystemes, in das Einstrahldüsen für kombinierter Wasser- Lufteinstrahlung eingesetzt sind.
Fig. 2 schematische Darstellung des Strömungssystemes wie vor, jedoch mit Vorratsbehälter für Spülwasser und separatem Druckerzeuger.
Fig. 3 Detail einer Einstrahldüse für Wasser- und Lufteinstrahlung, mit tigem Ventilkörper, mit Sicht vom Innenbecken aus.
Fig. 4 Detail einer Einstrahldüse für Wasser- und Lufteinstrahlung, mit Schwimmerkugel als Ventilkörper, in Seitenansicht und Teilschnitt.
Fig. 5 Detail einer Einstrahldüse für ein Medium, in Seitenansicht und Teilschnitt.
Fig. 6 schematische Darstellung eines Strömungssystemesm in das Einstrahldüsen gemäß Fig. 5 eingesetzt sind.
Fig. 7 Detail einer Einstrahldüse für ein Medium, mit einer Kugel als Ventilkörper, in Seitenansicht und Teilschnitt.

Die Erfindung ermöglicht die Ausgestaltung eines Wasserbeckens gemäß dem Oberbegriff von Anspruch 1, so daß die dem Leitungssystem zugesetzten Chemikalien über einen längeren Zeitraum innerhalb des Systems verbleiben um dort auf Bakterien und Ablagerungen einwirken können.

### Fig. 1

Die Umlaufpumpe 1 und das Strömungssystem sind vorzugsweise ringartig um das Wasserbecken 2 angeordnet. Die Pumpe 1 steht mit ihrer Druckseite 3 mit wenigstens einem Ventil, bevorzugt einem Mehrwegeventil 4 in Verbindung. An dem Anschluß 5 ist die Druckleitung 6 angeschlossen, die in ihrem Verlauf zu wenigstens einer Einstrahldüse 7 hinführt. Das Mehrwegeventil 4 ist bevorzugt als Vierwegeventil ausgebildet. Durch eine Stellachse mit Stellhebel 8, vorzugsweise mit Stellmotor 9 wird das Mehrwegeventil entsprechend der gewünschten Betriebsweise bedient. Selbstvertändlich kann anstelle eines Mehrwegeventiles auch eine Ventilgruppe genutzt werden, ebenso können Magnetventile dienen, Einzel-und Gruppenschaltung ist möglich. Innerhalb des Gehäuses der Einstrahldüse 7 befindet sich eine hohlzylindrische Öffnung, in die ein Ventilkörper 10, bevorzugt in zylindrischer oder kolbenartiger Form, eingesetzt ist, der beweglich gelagert, transversale Ventilöffnungen bedient und der von dem strömenden Medium, das vorzugsweise gegen seine Stirnseiten wirkt, in eine Öffnungs- und eine Verschlußstellung bewegbar ist. Stirnseitig, vorzugsweise koaxial wird der Ventilkörper 10 gegen einen Ventilsatz 11 geführt. Bevorzugt erfolgt die Ventilkörper-Abdichtung im Radialen Bereich durch zwei O-Ringe 12. Durch die Öffnung 13 wird das Medium in das Innenbecken eingestrahlt.

Die Umlaufpumpe 1 ist durch die Saugleitung 15 mit dem Wasserbecken 2 verbunden. Der normale Badebetrieb ist gekennzeichnet durch die Betriebsweise: Absaugen aus dem Wasserbecken, Beschleunigen des Umlaufwassers durch Pumpe 1 und Einstrahlung in das Innenbecken 14, mit oder ohne Luftbeimischung. Das Mehrwegeventil 4 führt das Medium dabei von A nach B.

Am Anschluß 16 ist die Druckleitung 17 angeschlossen, die in ihrem weiteren Verlauf zu dem Anschluß 18 der Einstrahldüse 7 führt. Durch verstellen des Mehrwegeventiles 4 in die Position A-D wird die Druckleitung 17 geflutet und die Druckleitung 6 über den Anschluß 5 in Richtung B-C freigegeben. Vom Anschluß 19 führt die Leitung 20 zu der Saugleitung 15.

Das sich innerhalb des Leitungssystemes befindliche Medium wird durch die Pumpe 1 beschleunigt, es drückt den Ventilkörper 10 aus seinem Sitz 11. Dabei verschließt der Ventilkörper 10 radial bzw. transversal die Einstrahlmündung 13. Der Mediumstrom führt nun über die Druckleitung 6 zurück zu dem Mehrwegeventil 4, passiert dort die Stellung B-C und gelangt über die Ansaugleitung 15 wieder zur Umlaufpumpe 1 bzw. in den geschlossenen Zirkulationskreislauf. Die Zirkulation kann eine oder mehrere Einstrahldüsen I,II,III usw. erfassen. Vorzugsweise sind die Einstrahldüsen parallel zueinander angelegt.

Die Leitungsstrecke 20 ist bei normalem Badebetrieb von der Zirkulation abgeschnitten. Innerhalb dieser Strecke ist eine Zugabestelle 22 angeordnet, über die beispielsweise Chemikalien dem Zirkulationskreislauf zugesetzt werden können. In der einfachsten Ausgestaltung entleert sich das Zirkulationsmittel nach dem Zirkulationsbetrieb durch die Ansaugleitung 15 in das Innenbecken 14. In der einfachsten Arbeitsweise erfolgt die Zirkulation bei gefülltem Wasserbecken, wobei das Innenbecken selbst von der Zirkulation abgeschnitten ist. Es ist jedoch auch möglich, eine gesteuerte Zirkulationsmittel-Ablaufeinrichtung oder ein auf Pumpendruck schließbares Ventil zu wählen, wie dies nachfolgend noch beschrieben wird.

Für einem vom Beckenwasserinhalt unabhängigen Zirkulationsmittelbetrieb trägt die Ansaugleitung 15 vorzugsweise ein Halteventil 30 das ein Rückschlagventil sein kann, das bei normalemBadebetrieb durch die Saugleistung der Pumpe 1 öffnet, jedoch bei Zirkulationsbetrieb durch die Leitungsstrecke 20 abgeschnitten ist, sodaß die Pumpensaugleistung das Halteventil nicht zu öffnen vermag. Es ist auch denkbar, ein Kolbenventil zu nutzen, das bewegt durch den Spülmitteldruck aus Leitung 20 die Leitung 15 zum Innenbecken hin sperrt. Die Rückstellung kann erfolgen durch Federkraft oder durch die Pumpensaugleistung sobald die Strömungsrichtung durch Umstellung des Mehrwegeventiles 4 geändert wird.

In einer erfindungsgemäßen Ausgestaltung wird vorgeschlagen, bei Einstrahldüsen für zwei verschiedene Medien, auch die das andere Medium führende Zuleitung der Reinigung und der Spülung zu unterziehen und das Zirkulationsmittel auch durch diese Leitung zu führen. Gemäß Fig. 3 wird vorgeschlagen, entweder die Einstrahlöffnung für jedes Medium getrennt zu verschließen oder gemäß Fig. 4 nur die gemeinsame Einstrahl öffnung vor dem Eintritt zum Innenbecken 14 hin zu verschließen. Bei der letztgenannten Möglichkeit wird das Zirkulationsmittel direkt in die luftführende Zuleitung 24 übergeführt, es braucht dort nur noch abgeflutet oder in die Leitung 6 zurückgeführt zu werden. Zur getrennten Zirkulation der Zuleitungen wird vorgeschlagen, zwischen der Verbindungsleitung 23 und der das andere Medium führenden Zuleitung 24 ein Rückschlagventil 25 derart anzuordnen, daß der Zirkulationsmitteldruck aus der Leitung 17, die bei normalem Betrieb drucklos ist, das Ventil 25 öffnet und die Leitung 24 geflutet wird. Sobald der Spülbetrieb beendet ist schließt das Ventil 25 selbsttätig.

Die Einstrahlöffnung der Düse 26 für das zweite Medium, wird vorzugsweise ebenfalls durch einen zylindrischen Ventilkörper 27, der ein Kolben sein kann geschlossen. Es wird vorgeschlagen, den Öffnungsvorgang durch Hilfsenergie, vorzugsweise durch eine Feder 37 zu bewirken. Der Schließvorgang kann durch das Zirkulationsmittel bewirkt werden. Es ist jedoch auch möglich, den Ventilkörper 27 durch einen Druck aus einer Steuerleitung 42 zu bewegen. Dabei kann das Transportmittel aus Leitung 6 dienen oder es kann ein selbstständiger Druckerzeuger über die Steuerleitung 42 angeschlossen werden. Der Steuerdruck wirkt über den Raum 39 auf den Ventilkörper. Auch die Feder 37 kann in dem Raum 39 untergebracht sein oder in dem entgegengesetzten Teil des Düsengehäuses gelagert gegen den Ventilkörper 27 wirken. Die Steuerleitung 42 kann jedoch auch als Bohrung angebracht sein, die das Transportmedium aus dem unteren Teil des Düsengehäuses mit dem Zuleitungsanschluß 6 in den oberen Gehäuseteil mit dem Raum 39 überführt. Die Abdichtung des Ventilkörpers 27 erfolgt vorzugsweise wieder durch O-Ringe 12. Bei axialer Kolbenbewegung erfolgt radialer Verschluß oder Öffnung der Ein-oder Ausstrahlöffnungen 13, 26, 36. Die Abflutung der Leitung 24 erfolgt erfindungsgemäß über eine Öffnung 36, die entweder von dem Ventilkörper 27 ebenfalls geöffnet und geschlossen wird oder über ein zusätzliches Ventil 40 welches auf Druck aus der Leitung 24 öffnet und selbsttätig schließt. Das Ventil kann einen freien Auslauf zum Kanal haben oder in die Leitung 6 münden. In Verbindung mit der Öffnung 36 wird das Düsengehäuse wiederum zu einem Mehrwegeventil, das einerseits der Einstrahlung zum Wasserbeckeninnenraum 14 hin, andererseits der Weiterführung oder Abflutung wenigstens eines Mediums dient. Die Schließung der Düsenmündungen kann natürlich auch durch eine sonstige dem Verschluß dienende Vorrichtung, wie beispielsweise Verschlußklappen oder Kugeln vorgesehen werden. Bevorzugt sind die Einstrahldüsen 7 so ausgebildet, daß die Ventilkörper zum Verschluß oder zum Öffnen von Mündungen und/oder Abläufen direkt in das Einstrahldüsengehäuse eingebaut sind.

Die Betriebsweise Spülbetrieb ist durch die gegenüber dem Bedebetrieb umgekehrte Medium-Fließrichtung gekennzeichnet. Dabei wird der Strömungsweg über das Mehrwegeventil 4 von A nach D und von B nach C genutzt. Der Beginn der Spülphase kann eingeleitet werden, sobald die Pumpensaugleitung 15 mit Flüssigkeit versorgt wird. Bei Verwendung eines Halteventiles 30 kann der Spülbetrieb verlängert werden. Der flüssigen Spülphase kann eine druckluftbetriebene Spülphase folgen.

### Fig. 2.

In einer weitern erfindungsgemäßen Ausgestaltung wird vorgeschlagen, innerhalb des Zirkulationssystemes auch eine Spülwasserbevorratung anzulegen, in die Reinigungsmittel unmittelbar zugegeben werden kann, oder in die Reinigungsmittel zudosiert wird. Bevorzugt erhält die Leitung 20 ein Behältnis 31 zugeordnet, das sowohl in offener, also druckloser, wie auch in geschlossener Betriebsweise als Sammelbehälter für Spülwasser dient. Der Behälter 31 steht mit der Umlaufpumpe 1 in Verbindung. Über den Behälter, mit eigenem Entleerungsanschlzß 41 kann vorzugsweise das ganze System entleert werden, wobei jede Art gesteuerter Ventile Verwendung finden kann. In einer weiteren erfindungsgemäßen Variante wird dem Zirkulationssystem Druckluft zugeführt, die mit Zusatzstoffen zur Desinfektion etc. beaufschlagt ist. Beispielsweise kann Druckluft über die Leitung 24 ist es möglich, eine Luftspülung durch das ganze System zu führen. Auch Zuführung von Druckluft über Leitung 17 ist möglich, dabei ergeben sich die vorausgehend beschriebenen Funktionen sinngemäß. Vorteilhaft ist dabei die Nutzung des Drucklufterzeugers, der zur Erzeugung eines Luftsprudels ohne dies bei einer Vielzahl von llydro-Massagebecken zur Ausstattung zählt. Dem Luftstrom ist dann nur noch eine Reinigungslösung zuzusetzen. die beispielsweise durch einen Zerstäuber beigemischt werden kann. Dem Verschluß der Belüftungsleitung 28 gegen Austritt des Spül- oder Zirkulationsmittels dient vorzugsweise ein Rückschlagventil 29, bevorzugt dient dazu eine Schwimmerkugel, die Belüftung ermöglicht, jedoch in Rückflußrichtung das Ventil schließt. Erfindungsgemäß wird vorgeschlagen, das Leitungssystem derart anzulegen, daß Restwassermengen mittels Druckluft ausgeblasen werden und Restwasser in den Kanal abgeleitet wird. Dabei ist es denkbar, vor dem Kanalanschluß einen Luftabscheider anzuordnen.

### Fig. 4

Das Düsengehäuse 21 ist bevorzugt mit einem Flansch 53 oder einem Gewinde an der Wasserbeckenwandung 56 festgespannt und besitzt eine Zuleitung für Flüssigkeit 23 und eine Zuleitung für Luft 24, eine Treibstrahldüse 54 die in Ausstrahlrichtung zum Innenbecken 14 hin angeordnet ist. An das Düsengehäuse 21 ist ein Standrohr 48 angeformt. Von der Düsenmündung 13 die in ihrer Verlängerung auch einen Lenkstrahleinsatz tragen kann, ist eine Durchgangsbohrung 49 zum Innenraum des Düsengehäuses angelegt, die einen Sitz 50 für einen Austrittsverschluß, bevorzugt für eine Schwimmerkugel 43 gehäuseinnseitig trägt. Bei unbefülltem Wasserbecken oder niedrigem Wasserstand liegt die Schwimmerkugel 43 vor der Düsenmündung. Bei befülltem Wasserbecken schwimmt die Kugel auf in Richtung zu dem Standrohr 48 oder einer standrohrartigen Erweiterung deren räumliche Größe so bemessen ist, daß die Schwimmerkugel darin aufgenommen werden kann ohne daß diese den an der Treibstrahldüse austretenden Flüssigkeitsstrahl wesentlich ablenkt dabei gibt sie die Düsenmündung frei. Bei Spülbetrieb mit niedrigem Wasserstand sitzt die Schwimmerkugel vor der Düsenmündung. Der Spülmitteldruck führt die Kugel gegen den Sitz 50. Das Spülmittel flutet die Luftzufuhrleitung 24 die auf vorausgehend beschriebene Art abgeflutet und zirkuliert werden kann. Bei Badebetrieb wird die aufgeschwommene Kugel durch den Flüssigkeitsstrahl gehalten. sodaß auch bei Entleerung des Standrohres während des Badebetriebes die Ausstrittsöffnung der Düse geöffnet bleibt. Die Rückkehr der Schwimmerkugel in den Sitz 50 bleibt solange verhindert, wie aus der Treibstrahldüse der Flüssigkeitsstrahl gefördert wird und das Fallgewicht der Kugel den Strahl nicht unterbrechen kann. Der Sitz 50 kann in den halsartigen Flansch des Düsengehäuses eingeschraubt sein es ist jedoch auch möglich den Sitz 50 an eine der Strahlauslenkung dienenden Einrichtung, beispielsweise an einer Düsenkugel anzuformen. Der als Schwimmerkugel bezeichnete Verschlußkörper kann natürlich auch durch einen zylindrischen Körper oder eine Klappe oder einen in anderer Art geformten Verschlußkörper ersetzt werden.

### Fig. 5

zeigt eine weitere Variante einer erfindungsgemäßen verschließbaren Einstrahldüse durch die Druckluft in das Innenbecken eingestrahlt wird. Das Düsengehäuse 44 ist vorzugsweise durch eine Kontermutter 38 an der Umfassung des Wasserbeckens festgespannt. Wenigstens eine Düsenmündung 47 zeigt zum Innenbecken 14 hin, eine mehrstrahlige Ausführung und/oder ein Düsendeckel ist denkbar. Auf der Rückseite trägt das Düsengehäuse bevorzugt 2 Anschlußstutzen 57, 58 die der Zuführung und Abführung von Druckluft und/oder Restwasser dienen. Im Innenraum des Düsengehäuses ist ein Ventilkörper 10 bevorzugt in zylindrischer Form und radialer O-Ringabdichtung 12 angeordnet. Wird dem Anschlußstutzen 58 Druckluft zugeführt, so öffnet der Ventilkörper durch Bewegung in in Richtung von E nach F die radial zum Ventilkörper 10 angeordnete Düsenmündung 47 in Richtung zum Innenbecken 14 hin. Wird dem Anschlußstutzen 57 Druckluft zugeführt, so schließt der Ventilkörper durch Bewegung in Richtung von F nach E die Düsenmündung 47 und öffnet gleichzeitig den radial angeordneten Bypass 59. Die Druckluft verlässt das Düsengehäuse durch den Anschlußstutzen 58 Vorzugsweise werden mehrere derartiger Düsen hintereinander geschaltet. Die in Richtung von F nach E zugeführte Druckluft treibt jede Art von eingedrungenem Restwasser aus dem Zuleitungssystem aus. Selbstverständlich ist es möglich auch diesen Ventilkörper einerseits durch das Transportmedium zu bewegen, beispielsweise zu öffnen und andererseits durch eine Druckfeder zu schließen. In einer weiteren erfindungsgemäßen Ausgestaltung wird vorgeschlagen, in den Raum zwischen Ventilkörper 10 und der Düsenmündung 47 eine durch Federkraft - schließende Rückflußsicherung 60 anzuordnen. Derartige Rückflußsicherungen sind als Rückschlagventile bekannt. Die Öffnung erfolgt durch das strömende Transportmedium, der Verschluß erfolgt durch Federkraft. Diese Ausgestaltung hat den Vorteil, daß die Rückschlagsicherung bei nachlassendem Luftdruck sofort schließt und größere Wassermengen in das Zuleitungssystem nicht eindringen können, insbesondere ist sichergestellt, daß in der Zeit von verzögerten Ventilkörper 10 - Umschaltintervallen keine größeren Wassermengen eindringen können. Die Umschaltung des Ventilkörpers 10 kann bewirkt werden durch die Umkehr der Transportmedium-Fließrichtung wie vorausgehend beschrieben, es ist jedoch auch möglich mit zwei verschiedenen Druckerzeugern zu arbeiten, wobei ein Druckerzeuger die Druckluft zur Luftsprudelbildung erzeugt und der zweite Druckerzeuger die Drucklutt zum Schließen des Ventilkörpers und zum Austreiben von Restwassermengen erzeugt. Selbstverständlich ist es denkbar, den Öffnungs- und/oder Schließvorgang der Einstrahldüse allgemein durch ein eigenständiges Aggregat wie eine hydraulische oder pneumatische Einrichtung mit eigenen Steuerleitungen zu betreiben. Derartige Einrichtungen sind aus der hydraulischen und/oder pneumatischen Steuertechnik bekannt. Der Bypass 59 kann in das Einstrahldüsengehäuse 44 direkt eingearbeitet sein. Es ist jedoch auch möglich durch zusätzliche Anschlußstutzen und einer Verbindungsleitung den Bypass zu schaffen. Dabei ist es denkbar, alle Anschlüße mit einfachen Schlauchleitungen entsprechend zu verbinden. Der Endanschlag des Ventilkörpers 10 erfolgt vorzugsweise einerseits durch die Querschnittsverengung 61 zum Anschlußstutzen 58 hin und andererseits durch den über das Gewinde 62 eingeschraubten Anschlußnippel 57 der düsengehäuseinnseitig als Endanschlag für den Ventilkörper 10 in Pos. F dient. Innerhalb der Bypassleitung 59 kann vorzugsweise ein Rückschlagventil in Form eines Rückflußverhinderers, der Rückfluß in Richtung F sperrt,eingesetzt sein.

### Fig. 6

Das Gebläse 63 erzeugt Druckluft für den Luftsprudelbetrieb, für die Umschaltung der Ventilkörper 10 und zum Austrieb von Restwasser aus dem Zuleitungssystem. Das Düsengehäuse 44 ist an den Umfassungswänden des Wasserbeckens 2 festgespannt. Die Druckluft gelangt über die Leitung 64 vorzugsweise mit rückflußverhinderndem Bogen 46 zu dem Mehrwegeventil 4 und über die Leitung 65 zu den Einstrahldüsen 7/44 die durch die Leitung 66 miteinander verbunden sind. Bei Umschaltung des Mehrwegeventiles 4 wird die Zuführung der Druckluft über die Leitung 65 unterbrochen und über die Leitung 67 zu den Einstrahldüsen 7/44 freigegeben. Wie vorausgehend beschrieben erfolgt die Umschaltung der Ventilkörper 10, 27, 43 innerhalb der Düsengehäuse 7, 21, 44 die Düsenmündungen werden dabei verschlossen, die Druckluft gelangt über den Bypass 59 von Pos. F nach Pos. E in die Verbindungsleitung 66 usw. Das Mehrwegeventil 4 sperrt die Leitung 65. Die Druckluft gelangt zusammen mit ausgetriebenem Restwasser in den Sammelbehälter 68 in dem sich Restwasser von der Druckluft trennt. An der tiefsten Stelle des Sammelbehälters 68 wird das Restwasser zum Kanalablauf hin abgelassen. Vorzugsweise wird dabei ein Schwimmerventil 69 genutzt, das bei Anfall von Wasser öffnet und im Ruhezustand geschlossen ist. Zum Kanal hin dient der Ablauf 70. Die Druckluft wird aus dem oberen Bereich des Sammelbehälters 68 abgeleitet er dient dabei als Luftabscheider, derartige Konstruktionen zur Trennung von verschiedenen Medien sind bekannt. Die Druckluft wird über die Leitung 71 aus dem Sammelbehälter abgeführt, vorzugsweise dient dem Ablaß der Druckluft ein Magnetventil 45 das entsprechend mit dem Mehrwegeventil 4 geschaltet wird. Die Druckluft kann abgeblasen werden ober dem Gebläse 63 wieder zugeführt werden. Eine Rohrschleife 46 verhindert die Zuführung von Wasser zu dem Gebläse. Vorzugsweise ist in die Leitung 67 ein Vorratsbehälter 31 eingeschaltet aus dem bei Betriebsweise Zirkulation ein oder mehrere Zugabestoffe zugesetzt werden können. Die Zugabe kann erfolgen durch Injektionswirkung oder über ein gesteuertes Ventil, das den Auslauf aus dem Behälter 31 entsprechend steuert. Es ist jedoch auch denkbar, den Vorratsbehälter 31 mit Druckluft zu beaufschlagen und beispielsweise die Zugabestoffe durch Druckluft in die Leitung 67 einzuführen oder einzusprühen. Zu diesem Zwecke ist es nur erforderlich neben der Saugleitung 72 eine Druckleitung 73 an den Behälter 31 anzuschließen und diese Leitung mit Gebläsedruckluft zu beaufschlagen. An den Vorratsbehälter 31 kann ein eigener Druckerzeuger, vorzugsweise eine Pumpe 55 angeschlossen sein, durch den Spülmittel in den Zirkulationskreislauf eingebracht werden kann. Die Pumpe 55 kann jedoch auch der Bewegung der Ventilkörper 10, 27, 43 dienen dabei ist es vorteilhaft, jedem Luftsprudelbetrieb zunächst eine flüßige Spülphase und dann eine Druckluft Spülphase folgen zu lassen, wobei dann bei der letzten Spülphase Restwassermengen jeder Art aus dem Zuleitungssystem ausgetrieben werden, die zusammen mit dem flüssigen Spülmittel vom Sammelbehälter 68 zum Kanal abgelassen werden. Es ist jedoch auch denkbar, das flüssige Spülmittel in einem eigenen Zirkulationskreislauf zu halten und dieses dem Vorratsbehälter 31 wieder zuzuführen. Dabei wird vorgeschlagen, den Sammelbehälterablauf 69 durch eine Zirkulationsleitung mit dem Vorratsbehälter 31 zu verbinden. In die Leitung 71 ist bevorzugt ebenfalls eine Rohrschleife 46 eingebaut, die Wasserrückfluß zum Gebläse verhindert. Ebenfalls trägt die Leitung 71 eine Belüftung 52 durch die das Gebläse Frischluft ansaugt. Bevorzugt ist das Gebläse mit Zuleitungen, Sammelbehälter 68 und Vorratsbehälter 31 unterhalb des Wasserbeckens 2 oder innerhalb dessen Verkleidung untergebracht. Dabei ist es von Vorteil, die Einfüllöffnung 74 für den Vorratsbehälter 31 in den Bereich des Wasserbeckenrandes zu legen damit die Nachfüllung von einem leicht zugängigen Ort aus erfolgen kann. Erfindungsgemäß wird vorgeschlagen, die verschiedenen Leitungssysteme für Wasser-und/oder Luftzufuhr mit einer eigenen Zirkulationspumpe 55 zu versehen über die unabhängig von jeder sonstigen Betriebsweise das Zirkulationsmittel in Umlauf gebracht werden kann und von der aus hilfsweise die Ventilkörper bewegt werden können. Es ist zwar denkbar, die Hauptpumpe 1 mit wenigstens zwei Leistungsbereichen zu wählen und den niedrigen Leistungsbereich für die Zirkulation zu nutzen, es ist jedoch von Vorteil, dafür eine Kleinpumpe zu wählen, die mit geringerem Energieverbrauch und mit weitaus geringerer Geräuschentwicklung den Zirkulationsbetrieb unabhängig übernimmt. Die Zirkulationspumpe kann zudem der Evakuierung von Restwassermengen dienen, sie ist leicht steuerbar und kann in ein Arbeitsablauf automatisierendes Programm einbezogen werden.

### Fig. 7

In das Gehäuse 44 mit Einlaßöffnung 47 und Düsenmündung 13 zum Innenbecken 14 hin ist ein Rückflußverhinderer 60 eingesetzt. Das Kugelventil 43 ist beweglich zwischen den Sitzen in Pos. F und G gelagert. Das Gehäuse trägt zwei Anschlußstutzen 57 und 58 die der Zuführung eines Mediums, vorzugsweise Druckluft und/oder Zirkulationsmittel dienen. Im weiteren kann der Anschluß 58 sowie auch der Anschluß 57 der Ableitung von Restwasser dienen. Bei Zuführung eines Transportmediums durch den Anschluß 58 wird der Ventilkörper 43 gegen den Sitz in Pos. F gedrückt. Die Rückschlagsicherung 60 lässt das Medium in Richtung zum Innenbecken hin passieren. Vorzugsweise dient als Ventilkörper 43 eine Schwimmerkugel. Bei Eintritt von Restwasser in das Düsengehäuse 44 schwimmt der Ventilkörper 43 auf und lässt das Restwasser in Pos. F aus dem Düsengehäuse ablaufen. Der Ablauf kann dem Kanal zugeführt werden. Auch ein Sammelbehälter, wie vorausgehand beschrieben ist denkbar. In einer weiteren erfindungsgemäßen Betriebsweise wird dem Düsengehäuse 44 über den Anschluß 57 Zirkulationsmittel zugeführt. Der Ventikörper 43 wird aus Pos. F in Pos. G geführt und verschließt dort den Eingang zum Innenbekken 14 hin. Das Zirkulationsmittel gelangt nach Pos. E und wird über den Stutzen 58 weitergeführt, vorzugsweise zu einem oder mehreren folgenden Einstrahldüsengehäusen. Auch bei dieser erfindungsgemäßen Einstrahldüse kann der Einlaß zum Innenbecken hin ein- oder mehrstrahlig sein. Auch ein Verteilerdeckel ist denkbar. Alle vorausgehend beschriebenen erfindungsgemäßen Einrichtungen, die dem Transport eines Mediums oder einem Zirkulationsmittel dienen können in Kombination Verwendung finden Die Anschlußstutzen 57, 58 können an das Düsengehäuse direkt angeformt oder angesetzt sein, wobei der Ventilkörper 43 natürlich auch von der Wasserbekken-Innenseite aus eingesetzt werden kann, dazu braucht nur die Verengung in Pos. G als Schraubteil in das Düsengehäuse eingesetzt sein. Die Anschlußstutzen können natürlich auch beide an das rückwärtige Gehäuseteil angebracht sein, oder als seitliche Abgänge ausgebildet sein. Als zusätzlicher Druckerzeuger kann natürlich auch ein Anschluß an eine bestehende Druckleitung, wie beispielsweise eine Wasserleitung oder Druckluftleitung, genutzt werden. Der Druckerzeuger 55 kann also auch ein entsprechender Anschluß an eine bestehende Druckleitung sein.

### Zeichenerklärung

- 1: Umlaufpumpe
- 2: Wasserbecken (Badewanne)
- 3: Pumpen-Druckstutzen
- 4: Mehrwegeventil
- 5: Mehrwegeventil-Anschluß
- 6: Druckleitung
- 7: Einstrahldüse (allgemein)
- 8: Stellhebel
- 9: Stellmotor (Magnet)
- 10: Ventilkörper
- 11: Ventilsitz
- 12: O-Ring
- 13: Einstrahldüsenmündung
- 14: Innenbecken
- 15: Saugleitung
- 16: Mehrwegeventil-Anschluß
- 17: Druckleitung
- 18: Einstrahldüsen-Anschluß
- 19: Mehrwegeventil-Anschluß
- 20: Leitung (Dosierstrecke)
- 21: Düsengehäuse
- 22: Zugabestelle für Zusatzstoffe
- 23: Verbindungsleitung
- 24: Zuleitung Luft
- 25: Rückschlagventil
- 26: Düsemündung Luft
- 27: Kolben
- 28: Belüftungsleitung
- 29: Rückschlagventil
- 30: Halteventil
- 31: Vorratsbehälter
- 32: Dosiereinrichtung
- 33: Verbindungsleitung
- 34: Frischwasserzulauf
- 35: Ablaufventil
- 36: Abflutöffnung (Anschluß)
- 37: Druckfeder
- 38: Kontermutter
- 39: Druckkammer (Raum)
- 40: Ventil
- 41: Entleerung
- 42: Steuerleitung
- 43: Kugelventil
- 44: Düsengehäuse
- 45: Ventil
- 46: Rohrschleife
- 47: Auslaß-Einlaßöffnung
- 48: Standrohr (Erweiterung)
- 49: Durchgangsöffnung
- 50: Sitz für Kugel
- 51: Luft-/Wasserabscheider
- 52: Belüftung
- 53: Flansch
- 54: Treibdüse
- 55: Druckerzeuger
- 56: Beckenumfassung (Wand/Boden)
- 57: Anschlußstutzen
- 58: Anschlußstutzen
- 59: Bypass
- 60: Rückflußsicherung
- 61: Querschnittsverengung
- 62: Gewinde
- 63: Gebläse
- 64: Leitung
- 65: Leitung
- 66: Verbindungsleitung

## Patentansprüche

1. Wasserbecken (2) mit Luftsprudelvorrichtung, mit einem Strömungssystem, das als Zirkulationskreislauf ausgebildet ist und in dem eine Saugleitung (15), eine Umlaufpumpe (1), eine Druckleitung (6,17) und wenigstens eine Einstrahldüse (7) angeordnet sind, wobei der Zirkulationskreislauf eine Leitungsstrecke (20) aufweist innerhalb der eine Zugabestelle (22,32) angeordnet ist, über die Chemikalien dem Zirkulationskreislauf zusetzbar sind, und wobei innerhalb des Zirkulationskreislaufs eine Spülwasserbevorratung (31) angeordnet ist, in die Reinigungsmittel unmittelbar oder dosiert zugebbar sind und die Absaugleitung (15) ein Halteventil (30) aufweist,
**dadurch gekennzeichnet,** daß das Halteventil (30) infolge von Pumpensaugleistung öffnet und infolge von Spülmitteldruck oder infolge von Federkraft die Leitung zum Innenbecken (14) hin sperrt und demzufolge dem Zirkulationskreislauf zugesetzte Reinigungschemikalien auf dortige Bakterien und Ablagerungen einwirken können und daß die Entleerung des Zirkulationskreislaufs über ein weiteres gesteuertes Ventil (35,41,69) erfolgt.

2. Wasserbecken nach Anspruche 1 dadurch gekennzeichnet, daß das Halteventil (30) ein Rückschlagventil ist.

3. Wasserbecken nach einem der Ansprüche 1 oder 2,
dadurch gekennzeichnet, daß innerhalb des Düsengehäuses der Einstrahldüse (7) wenigstens ein beweglich gelagerter Ventilkörper (10,27,43,60) angeordnet ist, der durch den Druck des strömenden Mediums in seine Öffnungsstellung oder in seine Verschlußstellung bewegbar ist und durch den Druck aus einer Steuerleitung (42) oder durch Hilfsenergie (37) in seine andere Stellung bewegbar ist.

4. Wasserbecken nach einem der Ansprüche 1 bis 3
dadurch gekennzeichnet, daß der Verschlußkörper (10,27,43,60) die für beide Medien gemeinsame Einstrahlöffnung (13) vor dem Eintritt in zum Innenbecken (14) hin verschließt.

5. Wasserbecken nach einem der Ansprüche 1 bis 9,
dadurch gekennzeichnet, daß der Verschlußkörper (10,27,43,60) stirnseitig, vorzugsweise koaxial, gegen den Ventilsitz geführt wird.

6. Wasserbecken nach einem der Ansprüche 1 bis 5,
dadurch gekennzeichnet, daß der Endanschlag für den Ventilkörper (10,27,43,60) in das Düsengehäuse eingearbeitet ist oder durch einen tauschbaren Nippel fixiert oder schraubbar ist.

7. (vorher Anspruch 9)
Wasserbecken nach einem der Ansprüche 1 bis 6,
dadurch gekennzeichnet, daß das Strömungssystem einen zweiten Druckerzeuger (55) für den TRansport des Zirkulationsmittels aufweist.

8. (vorher Anspr. 10)
Wasserbecken nach einem der Ansprüche 1 bis 7,
dadurch gekennzeichnet, daß innerhalb des Strömungssystems eine Sammelstelle (68) für Restwasser und ein Luftabscheider angeordnet ist, an der tiefsten Stelle über ein Ventil (69) und einen Ablauf (70) Restwasser in den Kanal ablaßbar ist und Wasser von Luft getrennt wird.

9. (vorher Anspr. 11)
Wasserbecken nach einem der Ansprüche 1 bis 8,
dadurch gekennzeichnet, daß als Spülmittel Frischwasser aus der Hauswasserversorgung dient.

10. Wasserbecken nach einem der Ansprüche 1 bis 9,
dadurch gekennzeichnet, daß die Zirkulationspumpe (55) in ein den Arbeitsablauf automatisierendes Programm einbezogen ist.

11. Verfahren zum Betrieb einer Vorrichtung nach einem der Ansprüche 1 bis 11, dadurch gekennzeichnet,
daß während des Spülens des Zirkulationskreislaufs die Saugleitung (15) mit Überdruck beaufschlagt ist und das Halteventil (30) in seine Schließstellung übergeführt wird und während des Badebetriebs die Saugleitung (15) mit Unterdruck (Pumpensaugleistung) beaufschlagt ist und das Ventil (30) in seine Öffnungsstellung übergeführt wird.

## Claims

1. Water basin(2) with air bubble device, with one flow system conceived as circulating flow circuit incorporating a suction line (15), a circulating pump (1), a pressure line (6,17) and at least one injection nozzle (7) whereas the circulation flow circuit covers a line length (20) located within which being a feed station (22,32) for adding the chemicals to the flow circuit and said flow circuit also being provided with a reserve volume of flushing water (31) to which the detergents are added directly or suitably dosed and the evacuation line (15) being provided with a holding valve (30), characterized in that, the holding valve (30) is opened by action of the suction force of the pump and likewise shut the line towards the inner basin (14) due the pressure exerted by the pressure of the flushing medium allowing thus the detergents added to the circulation flow circuit to act on the bacteria and scaling while said circulation flow circuit being evacuated via a further controlled valve (35,41,69).

2. Water basin according to Claim 1 being characterized in that the shut-off valve (30) functioning as check valve.

3. Water basin according to either of the Claims 1 or 2, being characterized that within the valve housing of the injection nozzle (7) located is at least one pivoted valve body (10,27,43,60) with its open or shut position being moved into the appropriate position by the pressure of the flowing medium, the pressure of a control line (42) or by an auxiliary energy (37).

4. Water basin according to either of the Claims 1 to 3, being characterized in that the shutting body (10,27,43,60) shuts the injection orifice (13), common for both media, prior to entering the inner basin (14).

5. Water basin according to either Claims 1 to 9, being characterized in that the shutting body (10,27,43,60) on the front side being preferentially coaxilly facing the valve seat.

6. Water basin according to either of the Claims 1 to 5, being characterized in that the stop for the valve body (10,27,43,60) being integrated in the nozzle housing, fixed by a replaceable nipple or by being screwed in.

7. (previously Claim 9)
Water basin according to either Claims 1 to 6, being characterized in that the flow system is provided with a second pressure generator (55) for the transport of the circulation medium.

8. (previously Claim 10)
Water basin according to either Claims 1 to 7, being characterized in that located within the flow system is a collection station (68) for residual water and an air separator at the lowest place above a valve (69) and a drain (70) via which residual water being discharged into the sewer and water separated from air.

9. (previously Claim 11)
Water basin according to either Claims 1 to 8), being characterized in that tap water from the house water installations serves for flushing purposes.

10. Water basin according to either Claims 1 to 9, being characterized in that the circulation pump (55) is integrated in an automated program for the work cycle.

11. Method for the operation of a fixture according to either of the Claims 1 to 11, characterized in that to the suction line (15) is, during the flushing circulation flow circuit overpressure applied and the holding valve (30) moved into the shut position and subpressure is applied to the suction line (15) (pump suction performance) while the bath is in use and the valve (30) reverted to the open status.

## Revendications

1. Bassin (2) équipé d'un dispositif pour bain à bulles avec un système de courant conçu en tant que circuit de circulation et comportant une conduite d'aspiration (15), une pompe de circulation (1), une conduite d'air sous pression (6,17) et au moins un injecteur (7), le circuit de circulation présentant un tronçon de conduite (20) sur laquelle est placé un dispositif (22,32) permettant l'introduction de produits chimiques dans le circuit de circulation , le même circuit de circulation comportant également une réserve d'eau de rinçage (31) dans laquelle il est possible de mélanger directement ou d'ajouter en les dosant des produits détergents tandis que la conduite d'aspiration (15) est équipée d'une soupape de retenue (30), caractérisé par le fait que la soupape de retenue (30) ouvre la conduite vers le bassin intérieur (14) sous l'effet de l'aspiration de la pompe ou la ferme sous l'effet de la pression de l'agent de rinçage ou par contact à ressort ce qui permet par conséquent aux produits chimiques introduits dans le circuit de circulation d'agir sur les bactéries et les dépôts qui se trouvent là et caractérisé par le fait que la vidange du circuit de circulation s'effectue au moyen d'une autre soupape réglée (35,41,69).

2. Bassin suivant la revendication 1, caractérisé par le fait que la soupape de retenue (30) est une soupape de non-retour.

3. Bassin suivant les revendications 1 ou 2, caractérisé par le fait qu'à l'intérieur du corps porte-injecteur, l'injecteur (7) est au moins équipé d'un corps de soupape (10, 27, 43, 60) sur appui mobile qui, sous la pression du milieu s'écoulant, s'ouvre ou se ferme et qui sous la pression d'une conduite de pilotage (42) ou par énergie auxiliaire (37) peut se mouvoir dans son autre position.

4. Bassin suivant les revendications 1 à 3, caractérisé par le fait que le corps de la soupape de fermeture (10,27,43,60) ferme l'ouverture de projection commune aux deux milieux (13) en avant de sa sortie dans le bassin intérieur (14).

5. Bassin suivant l'une des revendications 1 à 9, caractérisé par le fait que le corps de la soupape de fermeture (10,27,43,60) est amené de front, de préférence coaxialement, contre le logement de la soupape.

6. Bassin suivant l'une des revendications 1 à 5, caractérisé par le fait que la butée de fin de course du corps de soupape (10,27,43, 60) est intégré dans le corps du porte-injecteur ou fixé par un raccord fileté ou vissé par un boulon.

7. (auparavant revendication 9)
Bassin suivant l'une des revendications 1 à 6, caractérisé par le fait que le système de courant présent un second générateur de pression (55) pour le transport du milieu de circulation.

8. (auparavant revendication 10)
Bassin suivant l'une des revendications 1 à 7, caractérisé par le fait qu'à l'intérieur du système de courant est installé un collecteur (68) pour l'eau résiduaire et un séparateur d'air, ce qui permet au point le plus bas, via une soupape (69) et un tuyau de sortie (70) de vidanger dans la canalisation l'eau résiduaire et de séparer l'eau de l'air.

9. (auparavant revendication 11)
Bassin suivant l'une des revendications 1 à 8 caractérisé par le fait que le produit de rinçage utilisé est de l'eau fraîche en provenance du réseau d'alimentation en eau domestique.

10. Bassin suivant l'une des revendications 1 à 9 caractérisé par le fait que la pompe de circulation (55) est intégrée dans un programme automatisation le déroulement des opérations.

11. Procédé pour l'exploitation d'un dispositif suivant l'une des revendications 1 à 11, caractérisé par le fait qu'en mode de rinçage du circuit de circulation la conduite d'aspiration (15) est soumise à une surpression et que la soupape de retenue (30) est amenée en position de fermeture tandis qu'en mode de bain la conduite d'aspiration (15) est soumise à une dépression (volume aspiré par la pompe) et que la soupape (30) est amenée en position d'ouverture.
